# EUROPÄISCHE PATENTSCHRIFT

(11) **EP 0 036 102 B1**
(45) Veröffentlichungstag und Bekanntmachung des Hinweises auf die Patenterteilung: **23.02.1983**
(21) Anmeldenummer: 81101261.6
(22) Anmeldetag: 21.02.1981
(51) Int. Cl.: F26B 23/02, F26B 25/00

(54) **Trocknungsanlage**
Drying installation
Dispositif de séchage

(30) Priorität: 13.03.1980 DE 3009565
(43) Veröffentlichungstag der Anmeldung: 23.09.1981
(73) Patentinhaber: BABCOCK-BSH AKTIENGESELLSCHAFT vormals Büttner-Schilde-Haas AG, 47811 Krefeld (DE)
(72) Erfinder: Poersch, Werner, Dipl.-Ing., D-4150 Krefeld (DE); Sauter, Horst, Ing. grad., D-4000 Düsseldorf (DE)
(74) Vertreter: Planker, Karl-Josef, Dipl.-Phys.

## Beschreibung

Die vorliegende Erfindung betrifft eine Trocknungsanlage mit einem aus einer Wirbeibettfeuerung mit Heissgas gespeisten Heissgastrockner.

Es ist bekannt, Wirbelbettfeuerungen als Heissgaserzeuger für Trocknungsprozesse zu verwenden (vgl. hierzu z.B. Zeitschrift _{"}Chemical Engineering", Nov. 5, 1979, S. 77 u. 78).

Ferner ist es bei Trocknern mit Ölfeuerungen bekannt, einen Teil der Brüden, die vorher mit Feuergasen gemischt werden, in den Trockner zurückzuführen (vgl. z.B. DE-A Nr. 1604824).

Ziel der vorliegenden Erfindung ist es nun, eine Trocknungsanlage der eingangs genannten Art derart zu vervollkommnen, dass bei geringem Feuerungsaufwand eine hohe Ausnutzung der entstehenden Wärmeenergie möglich ist.

Das wird nach der Erfindung dadurch erreicht, dass zumindestens ein Teil der aus dem Heissgastrockner abgezogenen Brüden als Rückbrüden durch im Wirbelbett der Wirbelbettfeuerung befindliche Wärmetauscher geführt ist.

Hierdurch ist es möglich, die Verbrennungsführung im Wirbelbett bei relativ niedrigen Temperaturen (ca. 800°C) zu halten, was der Qualität der Abgase zugute kommt (niedriger NOₓ-Gehalt und einfache und billige Entschwefelung), und die indirekte Kühlung des Wirbelbettes durch die erfindungsgemässe Art der Brüdenrückführung erlaubt eine weniger aufwendige Bauweise der Wirbelbettfeuerung, als dies mit der sonst üblichen direkten Luftkühlung der Fall ist. Dabei wird zusätzlich ein Wiederaufheizen der Rückbrüden erreicht.

Ein zusätzliches Wiederaufheizen der Rückbrüden wird nach der Erfindung dadurch erreicht, dass ein Teil der Rückbrüden parallel dazu über einen in der heissen Bettasche des Wirbelbettes eingebrachten Wärmetauscher geführt ist.

In Weiterführung des Erfindungsgedankens kann zwischen Wirbelbettfeuerung und Heissgastrockner ein Mischer angeordnet sein, in dem die aus dem Abgasraum der Wirbelbettfeuerung kommenden Gase mit den im Wärmetauscher wieder aufgewärmten Rückbrüden gemischt werden.

Dabei kann vorteilhafterweise das Mischverhältnis der Abgase und Rückbrüden über Regeleinrichtungen einstellbar sein.

Die Erfindung sei nun anhand der in den Fig. 1 und 2 schematisch dargestellten Ausführungsbeispiele näher erläutert.

Hierin ist mit 1 ein Heissgastrockner bekannter Bauart bezeichnet, dessen Brüden über einen Ventilator 2 abgesaugt werden. Zwischen Heissgastrockner 1 und Ventilator 2 ist ein Staubabscheider 3 üblicher Bauart eingeschaltet. Die Brüden können über eine regulierbare Abzweigung 4 teilweise ins Freie (Pfeil 5) abgelassen oder als Rückbrüden (Pfeil 6) mittels Ventilator 7 durch die rohrförmigen Windungen eines Wärmetauschers 8, der im Wirbelbett 9 einer Wirbelbettfeuerung 10 angeordnet ist, zum Eingang des Heissgastrockners 1 rückgeführt werden. Dabei gelangen die Rückbrüden bei der Anordnung nach Fig. 1 zunächst in einen zwischen Wirbelbettfeuerung 10 und Heissgastrockner 1 angeordneten Mischer 11, der ausserdem über einen weiteren Staubabscheider 12 mit dem Abgasraum 13 der Wirbelbettfeuerung 10 in Verbindung steht.

DieZuleitungen zum Mischer11 sind mit Regeleinrichtungen 14, 15 bekannter Bauart versehen, welche die Einstellung eines vorgegebenen Mischverhältnisses, z.B. 1:1, ermöglichen.

Über den Ventilator 16 wird die zur Aufwirbelung und Aufrechterhaltung der Verbrennung notwendige Luftmenge der Wirbelbettfeuerung 10 zugeführt. Es wird dabei mit minimalem Luftüberschuss gefahren, da hierbei das Bauvolumen der Wirbelbettfeuerung 10 und aller Hilfsaggregate, wie Brennstoffverteileinrichtungen und Rauchgasentstaubung, am kleinsten gehalten werden kann. Durch den Pfeil 17 ist die Brennstoffzufuhr für die Wirbelbettfeuerung 10 angedeutet. Als Brennstoff wird vorzugsweise Kohle verwendet.

Die Rückbrüdenzufuhr und der Wärmetauscher 8 sind so ausgelegt, dass die Rückbrüden in etwa die gleiche Temperatur wie die Abgase der Wirbelbettfeuerung 10 erhalten.

Die oben beschriebene Trocknungsanlage ist beispielsweise zur Trocknung von Rübenschnitzeln geeignet.

Bei der Trocknung weniger empfindlicher Stoffe, d.h. die, die mit den Stäuben aus der Wirbelbettfeuerung vermischt werden dürfen, können, wie in der Anordnung nach Fig. 2 dargestellt, der Staubabscheider 12 und der Mischer 11 aus der Anordnung gemäss Fig. 1 entfallen.

Man erreicht dann eine gute Mischung der Rauchgase aus der Wirbelbettfeuerung 10 mit den Rückbrüden aus den Wärmetauschern 8 bzw. 8', wenn man die Rohre dieser Wärmetauscher im Abgasraum 13 der Wirbelbettfeuerung 10, also oberhalb des Wirbelbettes 9, enden lässt.

Bei ausreichend hohem Sauerstoffgehalt der Rückbrüden werden hierbei die aus dem Wirbelbett 9 mit dem Rauchgas ausgetragenen Brennstoffteilchen weitgehend nachverbrannt.

Wie in der Fig. 2 ebenfalls schematisch dargestellt, wird ein Teil 6" der Rückbrüden durch einen in der heissen Bettasche 18, diez.B. über die Rohre 19 aus dem Wirbelbett 9 abgezogen wird, befindlichen Wärmetauscher 8' in den Abgasraum 13 geführt. Auch hierdurch erfolgt ein Wiederaufheizen der Rückbrüden.

## Patentansprüche

1. Trocknungsanlage mit einem aus einer Wirbelbettfeuerung mit Heissgas gespeisten Heissgastrockner, dadurch gekennzeichnet, dass zumindestens ein Teil der aus dem Heissgastrockner (1) abgezogenen Brüden als Rückbrüden durch einen im Wirbelbett (9) der Wirbelbettfeuerung (10) befindlichen Wärmetauscher (8) geführt ist.

2. Trocknungsanlage nach Anspruch 1, dadurch gekennzeichnet, dass der Wärmetauscher (8) mit dem Abgasraum (13) derWirbeibettfeuerung (10) verbunden ist und die wiedererwärmten Rückbrüden hierin einleitet.

3. Trocknungsanlage nach Anspruch 1, gekennzeichnet, durch einen zwischen Wirbelbettfeuerung (10) und Heissgastrockner (1) angeordneten Mischer (11), in dem die aus dem Abgasraum (13) der Wirbelbettfeuerung (10) kommenden Gase mit den im Wärmetauscher (8) wieder aufgewärmten Rückbrüden gemischt werden.

4. Trocknungsanlage nach Anspruch 3, dadurch gekennzeichnet, dass das Mischverhältnis der Abgase und Rückbrüden durch Regeleinrichtungen (14,15) einstellbar ist.

5. Trocknungsanlage nach Anspruch 4, dadurch gekennzeichnet, dass das Mischverhältnis von Abgasen und Rückbrüden 1:1 eingestellt ist.

6. Trocknungsanlage nach mindestens einem der Ansprüche 1 bis 5, dadurch gekennzeichnet, dass zusätzlich ein weiterer Wärmetauscher (8') vorgesehen ist, welcher mit der heissen Bettasche (18) in Berührung steht und durch den ein Teil (6") der Rückbrüden geführt ist.

7. Trocknungsanlage nach mindestens einem der Ansprüche 1 bis 6, dadurch gekennzeichnet, dass die Rückbrüdenzufuhr und die Wärmetauscher (8, 8') so ausgelegt sind, dass die Rückbrüden in etwa die gleiche Temperatur wie die Abgase der Wirbelbettfeuerung (10) erhalten.

## Claims

1. Drying unit comprising a hot-gas dryer fed with the hot gas from a fluid-bed furnace, characterized by recycling at least part of the vapours coming from the hot-gas dryer (1) through a heat exchanger (8) located in the fluidized bed (9) of the fluid-bed furnace (10).

2. Drying unit in accordance with claim 1, characterized by the heat exchanger (8) being connected with the waste-gas chamber (13) of the fluid-bed furnace (10) and the reheated, recycled vapours being passed into it.

3. Drying unit in accordance with claim 1, characterized by a mixer (11) being located between fluid-bed furnace (10) and hot-gas dryer (1), in which the gascoming from the waste-gas chamber (13) of the fluid-bed furnace (10) is mixed with the reheated recycled vapours.

4. Drying unit in accordance with claim 3, characterized by the mixing ratio of waste gas and recycled vapours being adjustable by regulating . facilities (14, 15).

5. Drying unit in accordance with claim 4, characterized by the mixing ratio of waste gas and recycled vapours being adjusted 1:1.

6. Drying unit in accordance with at least one of the claims 1 to 5, characterized by an additional heat exchanger (8') being provided and being in contact with the hot bed ash (18) and through which part (6") of the recycled vapours is passed.

7. Drying unit in accordance with at least one of the claims 1 to 6, characterized by the recycled vapour feed rate and the heat exchangers (8, 8') being so designed as to ensure that the recycled vapours have about the same temperature as the waste gas from the fluid-bed furnance (10).

## Revendications

1. Installation de séchage comportant un sécheur à gaz chaud alimenté en gaz chaud provenant d'une chaudière à lit fluidisé, installation caractérisée en ce qu'au moins une partie des vapeurs soutirées du sécheur (1 ) à gaz chaud est acheminée, comme vapeurs de recyclage, dans un échangeur de chaleur (8) se trouvant dans le lit fluidisé (9) de la chaudière (10) à lit fluidisé.

2. Installation de séchage selon la revendication 1, caractérisée en ce que l'échangeur de chaleur (8) est relié à l'espace (13) recevant les gaz brûlés provenant de la chaudière (10) à lit fluidisé et y introduit les vapeurs de recyclage réchauffées.

3. Installation de séchage selon la revendication 1, caractérisée en ce que, entre la chaudière (10) à litfluidisé et le sécheur (1 ) à gaz chaud, est disposé un mélangeur (11) dans lequel les gaz provenant de l'espace (13) recevant les gaz brûlés s'échappant de la chaudière (10) sont mélangés avec les vapeurs de recyclage réchauffées dans l'échangeur de chaleur (8).

4. Installation de séchage selon la revendication 3, caractérisée en ce que le rapport de mélange entre les gaz brûlés et les vapeurs de recyclage peut être ajusté à l'aide de dispositifs (14, 15) de régulation.

5. Installation de séchage selon la revendication 4, caractérisée en ce que le rapport de mélange entre les gaz brûlés et les vapeurs de recyclage est ajusté à une valeur de 1:1.

6. Installation de séchage selon au moins l'une quelconque des revendications 1 à 5, caractérisée en ce qu'il est prévu en outre un autre échangeur de chaleur (8') qui est en contact avec le lit (18) de cendres chaudes et dans lequel passe une partie (6") des vapeurs de recyclage.

7. Installation de séchage selon au moins l'une quelconque des revendications 1 à 6, caractérisée en ce que l'acheminement des vapeurs de recyclage et les échangeurs de chaleur (8, 8') sont réalisés de manière que les vapeurs de recyclage parviennent à la chaudière (10) approximativement à la même température que les gaz brûlés provenant de cette chaudière.
